# EUROPÄISCHE PATENTANMELDUNG

(11) **EP 4 098 505 A1**
(43) Veröffentlichungstag der Anmeldung: **07.12.2022**
(21) Anmeldenummer: 22176508.4
(22) Anmeldetag: 31.05.2022
(51) Int. Cl.: B61D 3/08, B61C 17/06, B61C 3/02

(54) **SCHIENENGEBUNDENER BATTERIEWAGEN, UND SCHIENENZUG**

(30) Priorität: 01.06.2021 DE 102021114128
(71) Anmelder: Windhoff Bahn- und Anlagentechnik GmbH, 48431 Rheine (DE)
(72) Erfinder: Delkeskamp, Christian, 48147 Münster (DE); Lohmann, Nico, 49808 Lingen (Ems) (DE)
(74) Vertreter: Habbel, Ludwig

(57) **Zusammenfassung**

Bei einem als Flachwagen ausgestalteten Schienenfahrzeug, mit einer Plattform und einem unterhalb der Plattform angeordneten Fahrwerk, und Kupplungsmitteln, die dazu bestimmt sind, den Flachwagen an ein anderes Schienenfahrzeug wahlweise anzukoppeln oder von diesem zu trennen, wobei der Flachwagen einen Energiespeicher für elektrische Energie aufweist sowie elektrische Anschlussmittel aufweist, die dazu bestimmt sind, die elektrische Energie aus dem Energiespeicher zu einem an den Flachwagen angekuppelten anderen Schienenfahrzeug zu übertragen, schlägt die Erfindung vor, dass der Energiespeicher unterhalb der Plattform angeordnet ist.

## Beschreibung

Die Erfindung betrifft ein Schienenfahrzeug in Form eines Flachwagens nach dem Oberbegriff des Anspruchs 1.

Gattungsgemäße Flachwagen sind seit Jahrzehnten aus der Praxis bekannt. Ihre Plattform kann zum Transport von Gütern genutzt werden oder auch dazu, Aufbauten zu tragen, beispielsweise in Form von auf dem Flachwagen installierten Werkzeugen.

Aus der DE 10 2019 213 662 A1 sind ein Verfahren und ein Schienenfahrzeug zum Durchführen von Arbeiten an einer Gleisanlage bekannt. Dabei ist ein gattungsgemäßes Schienenfahrzeug als Anhänger ausgestaltet, der oberhalb seiner Plattform eine Energieversorgungseinrichtung aufweist, die zur Versorgung des elektrischen Traktionsantriebs eines den anhängerziehenden selbstfahrenden Schienenkraftfahrzeugs dient. Zur Durchführung von Gleisarbeiten befindet sich auf dem Schienenkraftfahrzeug eine Bearbeitungseinrichtung. Wenn die gewünschte Gleisstelle erreicht ist, wird der Anhänger von dem Schienenkraftfahrzeug abgekoppelt. Die Bearbeitung der Gleisstelle erfolgt anschließend mittels der Energie, die das Schienenkraftfahrzeug in Form einer eigenen Energieversorgungseinrichtung bereitstellt. Die Nutzung der Plattform ist durch die darauf angeordnete Energieversorgungseinrichtung eingeschränkt. Zudem beeinträchtigt die auf der Plattform angeordnete Energieversorgungseinrichtung das Sichtfeld, was beim Verfahren des Anhängers aus Sicherheitsgründen nachteilig sein kann.

Der Erfindung liegt die Aufgabe zugrunde, einen gattungsgemäßen Flachwagen dahingehend zu verbessern, dass er die Einsatzmöglichkeiten eines an den Flachwagen angekuppelten Schienenfahrzeugs, insbesondere eines selbstfahrenden Schienenfahrzeugs erweitert. Weiterhin liegt der Erfindung die Aufgabe zugrunde, einen Schienenzug anzugeben, der ein Gleisbau mit erweiterten Einsatzmöglichkeiten aufweist.

Diese Aufgabe wird durch einen Flachwagen nach Anspruch 1 und durch einen Schienenzug nach Anspruch 10 gelöst. Vorteilhafte Ausgestaltungen sind in den Unteransprüchen beschrieben.

Die Erfindung schlägt mit anderen Worten vor, den Flachwagen mit einem elektrischen Energiespeicher auszustatten, so dass der Flachwagen umgangssprachlich auch als Batteriewagen bezeichnet werden kann, da der Energiespeicher typischerweise als wiederaufladbare Batterie ausgestaltet sein kann. Der Energiespeicher ist unterhalb der Plattform des Flachwagens angeordnet, beispielsweise zwischen den vorderen und hinteren Achsen bzw. Drehgestellen, wo ein Volumen zur Unterbringung eines elektrischen Energiespeichers bereitsteht, welches die Speicherung einer großen Energiemenge ermöglicht, und dennoch auf der Plattform des Flachwagens keinen zusätzlichen Raumbedarf erfordert, so dass die Plattform nach wie vor genutzt werden kann:
Beispielsweise kann die Plattform Rungen zum Transport von Langmaterial aufweisen oder Ladebordwände zur Sicherung der Ladung beim Gütertransport. Oder die Plattform kann so genannte Containerecken aufweisen, um mittels des standardisierten Twistlock-Systems standardisierte ISO-Container aufnehmen zu können. Die Container können entweder zum Gütertransport dienen, oder sie können technische Einrichtungen wie Werkzeuge, Generatoren oder dergleichen enthalten, oder sie können als Aufenthaltsraum für Personen ausgestaltet sein. Oder die Plattform kann mit Werkzeugen bestückt sein, z. B. mit einem Kran oder dergleichen, oder sie kann Arbeitshilfsmittel tragen wie z.B. Lichtmasten, um eine Beleuchtung eines Arbeitsbereichs auf der Plattform selbst oder insbesondere außerhalb des Flachwagens zu ermöglichen.

Typischerweise sind Flachwagen Anhänger, die von einem anderen Schienenfahrzeug gezogen werden, das einen eigenen Fahrantrieb aufweist. Die im Flachwagen gespeicherte elektrische Energie kann mithilfe von elektrischen Anschlussmitteln an das andere Schienenfahrzeug übertragen werden, so dass beispielsweise die Reichweite des anderen Schienenfahrzeugs vergrößert werden kann, wenn dieses einen elektrischen Fahrantrieb aufweist. Dadurch, dass das erwähnte andere Schienenfahrzeug eine deutlich vergrößerte Menge an elektrische Energie mitführen kann, nämlich in Form des mitgeführten Flachwagens, werden die Einsatzmöglichkeiten dieses anderen Schienenfahrzeugs erweitert.

Die elektrischen Anschlussmittel sind am Flachwagen vorzugsweise in der Nähe der Kupplungsmittel angeordnet, so dass sie gut erreichbar sind und bei der Herstellung der mechanischen Verbindung zwischen den beiden Schienenfahrzeugen auch der elektrische Anschluss des Flachwagens an das andere Schienenfahrzeug bewirkt werden kann.

Abgesehen von der Funktion als "Range Extender" zur Vergrößerung der Reichweite eines elektrisch angetriebenen anderen Schienenfahrzeugs kann vorgesehen sein, die elektrische Energie vom Flachwagen zu dem anderen Schienenfahrzeug zu übertragen, um den Antrieb von Werkzeugen zu ermöglichen die an dem anderen Schienenfahrzeug installiert sind. Besonders vorteilhaft bietet sich dies für den Betrieb von Gleisbaufahrzeugen an, also von Fahrzeugen, die für den Bau oder die Wartungsarbeiten, einschließlich Inspektionsfahrten und dergleichen, von Gleisen dienen. Nachfolgend wird daher, auch aus Gründen der sprachlichen Vereinfachung, stets satt von einem "anderen Schienenfahrzeug" kurz von einem "Baufahrzeug" gesprochen.

Die erwähnte Energieversorgung der Werkzeuge kann zusätzlich zur Energieversorgung des Fahrantriebs vorgesehen sein, sie kann jedoch auch völlig unabhängig davon vorgesehen sein und ermöglicht beispielsweise bei einem verbrennungsmotorisch angetriebenen Baufahrzeug, dass die Werkzeuge dieses anderen Schienenfahrzeugs betrieben werden können, ohne dass hierzu der Verbrennungsmotor des Baufahrzeugs laufen muss. Bei Arbeiten, zu deren Durchführung das Baufahrzeug mit seinem Werkzeug ggf. mehrere Stunden lang an einer Stelle oder auf einem vergleichsweise kurzen Streckenabschnitt eines Gleises benötigt wird, kann so eine erhebliche Reduzierung der Lärmbelästigung und auch der an der Baustelle emittierten Abgasmenge erreicht werden, was einerseits das Arbeitspersonal selbst entlastet und beispielsweise bei Arbeiten im städtischen Umfeld erhebliche weitere Vorteile bietet. Je nachdem, welche Lautstärkepegel mit den durchzuführenden Installations- oder Wartungsarbeiten verbunden sind, kann möglicherweise der Einsatzbereich des Baufahrzeugs erweitert werden, weil es auch zu Zeiten eingesetzt werden kann, an denen ansonsten eine unzulässige Lärmbelästigung beispielsweise von Anwohnern erfolgen würde. Die Einsatzmöglichkeiten des Baufahrzeugs werden daher über die reine Vergrößerung der zur Verfügung stehenden Energie hinaus erweitert.

Die Plattform des Flachwagens kann wie erwähnt nach wie vor genutzt werden, da der elektrische Energiespeicher unterhalb der Plattform angeordnet ist. Beispielsweise können auf der Plattform eines oder mehrere Werkzeuge angeordnet werden, die entweder direkt oder ggf. indirekt, nämlich beispielsweise hydraulisch und mittels einer elektrischen Hydraulikpumpe, elektrisch betrieben werden können. Dementsprechend kann in einer Ausgestaltung der Flachwagen nicht nur genutzt werden, um elektrische Energie zu dem Baufahrzeug zu übertragen. Vielmehr kann der Flachwagen selbst einen Verbraucheranschluss aufweisen, an den eine oder mehrere elektrische Verbraucher angeschlossen werden können, so dass der Flachwagen beispielsweise autark an einer Baustelle verbleiben kann und dort dessen elektrischer Verbraucher betrieben werden kann, unabhängig davon, ob das andere Schienenfahrzeug an den Flachwagen angekuppelt ist oder nicht. Dementsprechend kann ein Fuhrpark an Gleisbaufahrzeugen wirtschaftlich vorteilhaft Werkzeuge enthalten, die auf einem erfindungsgemäßen Flachwagen installiert sind und mittels des Flachwagens autark betrieben werden können, ohne dass ein solcher autark funktionsfähiger Werkzeug-Wagen einen eigenen Fahrantrieb erfordert. Vielmehr können die selbstfahrenden Schienenfahrzeuge genutzt werden, um den Flachwagen zu einer bestimmten Einsatzstelle zu fahren. Während der Flachwagen und dessen Werkzeuge an der Einsatzstelle mehrere Stunden autark genutzt werden können, kann das selbstfahrende Schienenfahrzeug für andere Einsätze genutzt werden.

In einer Ausgestaltung kann der Flachwagen einen elektrischen Generator aufweisen, der elektrische Energie durch Rekuperation erzeugt, also die dem Flachwagen innewohnende kinetische Energie beim Abbremsen des Flachwagens in elektrische Energie umwandelt. Hierdurch wird einerseits die Bremsanlage des Flachwagens selbst oder auch des den Flachwagen ziehenden Baufahrzeugs entlastet und zudem kann der Energieinhalt des am Flachwagen vorhandenen Energiespeichers vergrößert werden, und / oder die durch den Generator erzeugte elektrische Energie kann unmittelbar an das Zugfahrzeug übertragen werden, beispielsweise an dessen Energiespeicher, wenn es sich um ein Fahrzeug mit einem elektrischen Fahrantrieb handelt.

In einer Ausgestaltung kann der Flachwagen einen elektrischen Generator aufweisen, der mittels eines Verbrennungsmotors angetrieben wird. Auf diese Weise kann beispielsweise während einer Fahrt zu einer Baustelle der elektrische Energiespeicher des Flachwagens mittels dieses Generators aufgeladen werden. Bei Arbeiten auf freiem Feld, wo von Gleisbauarbeiten keine Lärmbelästigung von Anwohnern resultiert, kann dieser motorisch angetriebene Generator dazu dienen, elektrische Energie in den Energiespeicher des Flachwagens einzuspeisen und so die zeitliche Reichweite zu vergrößern, während welcher elektrische Verbraucher von dem Energiespeicher versorgt werden können.

Wenn der Flachwagen einen elektrischen Generator aufweist, kann im Arbeitsbetrieb der Generator für Versetzfahrten mit geringer Geschwindigkeit genutzt werden.

In einer Ausgestaltung kann der Flachwagen einen elektrischen Anschluss aufweisen, um entweder während der Fahrt oder im Stillstand elektrische Energie aus dem Bahnstromnetz aufnehmen zu können. Der elektrische Anschluss kann beispielsweise als Oberleitungsanschluss oder als Dritte-Schiene-Anschluss ausgestaltet sein.

In sämtlichen erwähnten Ausgestaltungsmöglichkeiten, in denen eine Erzeugung elektrischer Energie am Flachwagen selbst oder eine Übertragung elektrischer Energie zum Flachwagen vorgesehen ist, z. B. auch mittels Depoteinspeisung mit 400V AC, kann diese elektrische Energie entweder zu dem angekuppelten Schienenfahrzeug übertragen werden oder im Energiespeicher des Flachwagens gespeichert werden.

Vorteilhaft kann der Flachwagen eine Klimatisierungseinrichtung für den elektrischen Energiespeicher aufweisen, so dass sowohl beim einspeisen elektrische Energie als auch bei der Energieentnahme aus dem Energiespeicher unzulässige Temperaturen des Energiespeichers vermieden werden können, was erstens dessen Lebensdauer zugute kommt und zweitens eine vorschnelle Entladung oder mangelnde Leistungsfähigkeit verhindert, zum Beispiel insbesondere bei tiefen Außentemperaturen.

## Patentansprüche

1. Als Flachwagen ausgestaltetes Schienenfahrzeug,
mit einer Plattform
und einem unterhalb der Plattform angeordneten Fahrwerk, und Kupplungsmitteln, die dazu bestimmt sind, den Flachwagen an ein anderes Schienenfahrzeug wahlweise anzukoppeln oder von diesem zu trennen,
wobei der Flachwagen einen Energiespeicher für elektrische Energie aufweist
sowie elektrische Anschlussmittel aufweist, die dazu bestimmt sind, die elektrische Energie aus dem Energiespeicher zu einem an den Flachwagen angekuppelten anderen Schienenfahrzeug zu übertragen,
**dadurch gekennzeichnet,**
**dass** der Energiespeicher unterhalb der Plattform angeordnet ist.

2. Flachwagen nach Anspruch 1,
**dadurch gekennzeichnet,**
**dass** die elektrischen Anschlussmittel nahe den Kupplungsmitteln angeordnet sind.

3. Flachwagen nach Anspruch 1 oder 2,
**dadurch gekennzeichnet,**
**dass** die elektrischen Anschlussmittel in der Art ausgestaltet sind, dass sie die Übertragung der elektrischen Energie für einen Fahrantrieb und / oder für den Betrieb von Werkzeugen zu dem anderen Schienenfahrzeug ermöglichen.

4. Flachwagen nach einem der vorhergehenden Ansprüche, **dadurch gekennzeichnet,**
**dass** der Flachwagen einen Verbraucheranschluss aufweist, der dazu bestimmt ist, einen elektrischen Verbraucher unabhängig von einem an den Flachwagen angekuppelten anderen Schienenfahrzeug mit elektrischer Energie zu versorgen.

5. Flachwagen nach einem der vorhergehenden Ansprüche, **dadurch gekennzeichnet,**
**dass** der Flachwagen einen Generator aufweist, der dazu bestimmt ist, beim Abbremsen des Flachwagens zur Bremswirkung beizutragen und elektrische Energie zu erzeugen,
wobei der Generator an den Energiespeicher des Flachwagens in der Art angeschlossen ist, dass die erzeugte elektrische Energie in dem Energiespeicher gespeichert wird und / oder
wobei der Generator an die elektrischen Anschlussmittel in der Art angeschlossen ist, dass die erzeugte elektrische Energie zu dem angekuppelten anderen Schienenfahrzeug übertragen wird.

6. Flachwagen nach einem der vorhergehenden Ansprüche, **dadurch gekennzeichnet,**
**dass** der Flachwagen einen verbrennungsmotorisch angetriebenen Generator aufweist, der dazu bestimmt ist, die erzeugte elektrische Energie in dem Energiespeicher des Flachwagens zu speichern und / oder zu dem angekuppelten anderen Schienenfahrzeug zu übertragen.

7. Flachwagen nach einem der vorhergehenden Ansprüche, **dadurch gekennzeichnet,**
**dass** der Flachwagen einen elektrischen Anschluss aufweist, der dazu bestimmt ist, an das Bahnstromnetz angeschlossen zu werden und die erzeugte elektrische Energie in dem Energiespeicher des Flachwagens zu speichern und / oder zu dem angekuppelten anderen Schienenfahrzeug zu übertragen.

8. Flachwagen nach Anspruch 7,
**dadurch gekennzeichnet,**
**dass** der elektrische Anschluss als Oberleitungsanschluss oder als Dritte-Schiene-Anschluss ausgestaltet ist.

9. Flachwagen nach einem der vorhergehenden Ansprüche, **dadurch gekennzeichnet,**
**dass** der Flachwagen eine Klimatisierungseinrichtung für den elektrischen Energiespeicher aufweist.

10. Schienenzug,
mit einem Flachwagen nach einem der vorhergehenden Ansprüche
und einem an den Flachwagen angekuppelten anderen Schienenfahrzeug,
wobei das andere Schienenfahrzeug einen elektrischen Fahrantrieb aufweist und als Gleisbaufahrzeug ausgestaltet ist, welches mit wenigstens einem für den Bau und / oder die Instandhaltung einer Gleisanlage bestimmten Werkzeug ausgestattet ist.
